# FASCICULE DE BREVET EUROPEEN

(11) **EP 0 227 567 B1**
(45) Date de publication et mention de la délivrance du brevet: **20.09.1989**
(21) Numéro de dépôt: 86440091.6
(22) Date de dépôt: 17.10.1986
(51) Int. Cl.: E05B 65/08

(54) **Ferrure de verrouillage, notamment pour ouvrant coulissant**
Verriegelungsvorrichtung, insbesondere für Schiebefenster
Fastener, especially for a sliding window

(30) Priorité: 15.11.1985 FR 8517033
(43) Date de publication de la demande: 01.07.1987
(73) Titulaire: FERCO INTERNATIONAL Usine de Ferrures de Bâtiment Société à responsabilité limitée, F-57400 Sarrebourg (FR)
(72) Inventeur: Simoncelli, Philippe, F-57400 Buhl-Lorraine (FR)
(74) Mandataire: Aubertin, François

(56) Documents cités:
- US-A- 4 480 862

## Description

L'invention concerne une ferrure de verrouillage pour ouvrants coulissants de fenêtre, porte ou analogue comprenant, dans son boîtier, un coulisseau relié à un pêne pour verrouiller ce dernier dans sa position saillante, un dispositif de verrouillage pourvu d'un cliquet présentant au moins une dent saillante et actionné par une poignée solidaire du coulisseau et un moyen de commande du dispositif de verrouillage présentant une course à vide du coulisseau avant l'entraînement du pêne.

On connaît déjà, par lé document FR-A-2.571.086, une ferrure de verrouillage notamment pour ouvrants coulissants de fenêtre, porte ou analogue comprenant, conformément aux deux premières revendications du brevet principal, dans son boîtier, un coulisseau relié à un pêne pour verrouiller ce dernier dans sa position saillante, un dispositif de verrouillage pourvu d'un cliquet présentant au moins une dent saillante et actionné par une poignée solidaire du coulisseau et un moyen de commande du dispositif de verrouillage présentant une course à vide du coulisseau avant l'entraînement du pêne.

Toutefois, cette ferrure ne peut être utilisée qu'en applique, du fait que le moyen de commande du dispositif de verrouillage et le dispositif de verrouillage lui-même coulissent l'un sur l'autre nécessitant l'utilisation d'un boîtier dont la largeur est telle qu'il n'est pas possible d'encastrer la ferrure dans un montant étroit.

La présente invention a pour but de remédier à ces inconvénients. L'invention, telle qu'elle est caractérisée dans les revendications, résout le problème consistant à créer une ferrure de verrouillage pour ouvrants coulissants de fenêtre, porte ou analogue comprenant, dans son boîtier, un coulisseau relié à un pêne pour verrouiller ce dernier dans sa position sàillante, un dispositif de verrouillage pourvu d'un cliquet présentant au moins une dent saillante et actionné par une poignée solidaire du coulisseau et un moyen de commande du dispositif de verrouillage présentant une course à vide du coulisseau avant l'entraînement du pêne, dont le dispositif de verrouillage et le moyen de commande de ce dernier sont situés l'un en dessous de l'autre dans le sens de déplacement du coulisseau.

Les avantages obtenus grâce à cette invention consistent essentiellement en ce qu'une ferrure de verrouillage d'un ouvrant coulissant de fenêtre, porte ou analogue rendant impossible une effraction par action sur le pêne peut être facilement encastrée dans un ouvrant comportant un montant de faible largeur. En effect, plus la largeur du montant est importante, plus l'ouvrage est coûteux et plus on diminue la surface de la vitre et, en conséquence, on diminue la clarté venant de la lumière extérieure. Les caractéristiques permettent d'incorporer dans une ferrure encastrée, comme connue en soi, un dispositif de verrouillage avec son moyen de commande et d'obtenir ainsi un pêne verrouillé dans sa position saillante.

L'invention est exposée ci-après plus en détail à l'aide de dessins représentant seulement un mode d'exécution.

La figure 1 représente, en vue en élévation, la ferrure de verrouillage conforme à l'invention.
La figure 2 représente, une vue en élévation et selon ligne de coupe II-II de la figure 3 du dispositif de verrouillage logé dans le boîtier.
La figure 3 représente une vue selon ligne de coupe III-III de la figure 1.

On se réfère aux trois figures.

La ferrure de verrouillage 1 comporte, selon l'invention, une plaque de fixation 2 pourvue de trous 3, 4 pour le passage d'éléments de fixation permettant de rendre la ferrure de verrouillage 1 solidaire de l'ouvrant d'une fenêtre, porte ou analogue.

La face arrière 5 de la plaque de fixation 2,est pourvue d'un boîtier 6. Celui-ci se compose essentiellement de deux parois parallèles 7, 8 servant de guidage à un coulisseau 9. Ce coulisseau 9 se déplace le long de la face arrière 5 de la plaque de fixa- fion 2 et comporte une poignée 10. Par ailleurs, le couliseau 9 est relié à un pêne à crochet 12 par l'intermédiaire d'un porte-pêne 11. La face arrière 13 du coulis seau 9 comporte un évidement 14 délimité, dans le sens de déplacement du coulisseau 9, par son chant supérieur 15 et son chant inférieur 16.

Dans cet évidement 14 est logée la face avant 17 du porte-pêne 11. Cette face avant 17 est délimitée par un rebord supérieur constituant le plan-butée 40 et par un rebord inférieur constituant le plan-butée 41. De plus, elle est pourvue du dispositif de verrouillage 18. Ce dispositif de verrouillage comporte un cliquet 19 coulissant transversalement par rapport au sens de déplacement du coulisseau 9. Ce cliquet 19 présente sur une de ses faces latérales 20 une dent saillante 21 coopérant avec au moins une encoche 22 réalisée dans l'une des parois parallèles 7 du boîtier 6. On pratique dans l'autre face latérale 23 du cliquet 19 un trou borgne 24 das lequel est engagée l'une des extrémités 25 d'un élément élastique 26 dont l'autre extrémité 27 prend appui contre l'autre paroi parallèle 8 du boîtier 6. Cet élément élastique 26 confère au cliquet 19 un rappel élastique de sorte que, lorsque la dent saillante 21 du cliquet 19 se trouve en face de l'encoche 22, ladite dent saillante 21 pénètre automatiquement dans cette dernière sous la poussée de l'élément élastique 26 sous tension. ¹

Le cliquet 19 comporte sur sa face supérieure 28 un évidement 29 permettant d'obtenir deux chants parallèles 30, 31 disposés perpendiculairement à la course du cliquet 19. Dans cet évidement 29 s'engage un doigt de commande 32 d'un moyen de commande 33. Ce doigt de commande 32 fait saillie par rapport au chant inférieur 34 du moyen de commande 33. Celui-ci peut pivoter autour d'un axe de rotation 35 perpendiculaire au sens de déplacement du coulisseau 9.

Le moyen de commande 33 comporte un second doigt de commande 36 faisant saillie par rapport au chant supérieur 37 du moyen de commande 33. La hauteur 38 du second doigt de commande 36 correspond à une course à vide 39 du coulisseau 9 avant l'entraînement du porte-pêne 11. En position de verrouillage de la ferrure de verrouillage 1, le chant supérieur 37 est distant du plan-butée supérieur 40 de la valeur de la course à vide 39. En position de déverrouillage de celle-ci, le chant supérieur 37 efface le second doigt de commande 36 du moyen de commande 33 en-dessous du plan-butée supérieur 40.

Le dispositif de verrouillage 18, en l'occurence le cliquet 19 et le moyen de commande 33 sont situés l'un en-dessous de l'autre dans le sens de déplacement du coulisseau 9.

Le cliquet 19 coulisse transversalement dans un évidement transversal du porte-pêne 11. La différence entre l'écart 42 des deux plans-butées 40-41 et l'écart 43 des deux chants supérieur 15 et inférieur 16 de l'évidement 14 du coulisseau 9 correspond à la course à vide 39.

Le fonctionnement de la ferrure de verrouillage 1 est le suivant :
A partir de sa position de verrouillage, on pousse le coulisseau 9 vers le bas en agissant sur la poignée 10. Le chant supérieur 15 de l'évidement 14 pousse le doigt de commande 36 vers le bas de sorte que le moyen de commande 33 pivote autour de son axe de rotation 35. Le doigt de commande 32 repousse le chant 31 du cliquet 19 en comprimant l'élément élastique 26. De ce fait, la dent saillante 21 sort de l'encoche 22 et le pêne 12 est déverrouillé. Ces opérations se déroulent pendant la course à vide 39 du coulisseau 9.
Après absorption de la course à vide 39 et durant laquelle a eu lieu l'effacement complet du doigt de commande 36, le chant supérieure 15 de l'évidement 14 du coulisseau 9 entre en contact avec le plan-butée supérieur 40 du porte-pêne 11 et pousse vers le bas le porte-pêne 11, ce qui entraîne la mise en position d'ouverture du pêne 12.

Inversement, en repoussant la poignée 10 vers le haut, le chant inférieur 16 de l'évidement 14 n'agit sur le porte-pêne 11 qu'en entrant en contact avec le plan-butée inférieur 41, c'est-à-dire après absorption d'une course à vide égale à la course à vide 39 et située entre le chant inférieur 16 de l'évidement 14 du coulisseau 9 et le plan-butée inférieur 41 du porte-pêne 11. Pendant cette course à vide, le chant supérieur 15 de l'évidement 14 s'éloigne du plan-butée supérieur 40. Le doigt de commande 36 n'étant plus maintenu par ledit chant supérieur 15 et sous l'action de l'élément élastique 26, le chant 31 du cliquet 19 repousse le doigt de commande 32 de sorte que le moyen de commande 33 pivote en sens contraire que ci-dessus, autour de son axe de rotation 35 jusqu'à ce que le doigt de commande 36 émerge à nouveau du plan-butée supérieur 40. En même temps, l'élément élastique 26 repousse le cliquet 19 et la dent saillante 21 pénètre dans l'encoche 22. De ce fait, le porte-pêne 11 et, par voie de conséquence, le pêne à crochet 12, sont verrouillés.

## Revendications

1. Ferrure de verrouillage pour ouvrants coulissants de fenêtre, porte ou analogue comprenant, dans son boîtier (6), un coulisseau (9) relié à un pêne (12) pour verrouiller ce dernier dans sa position saillante, un dispositif de verrouillage (18) pourvue d'un cliquet (19) présentant au moins une dent saillante (21) et actionné à la fois par une poignée (10) solidaire du coulisseau (9) et par un moyen de commande (33) du dispositif de verrouillage (18) présentant une course à vide (39) du coulisseau (9) avant l'entraînement du pêne (12), caractérisé en ce que le dispositif de verrouillage (18) et le moyen de commande (33) de ce dernier sont situés l'un en-dessous de l'autre dans le sens de déplacement du coulisseau (9).

2. Ferrure de verrouillage selon la revendication 1, caractérisée en ce que le moyen de commande (33) pivote autour d'un axe de rotation (35) perpendiculaire au sens de déplacement du coulisseau (9).

3. Ferrure de verrouillage selon la revendication 1, caractérisée en ce que le moyen de commande (33) comporte deux doigts de commande (32, 36) dont l'un (36) coopère avec le coulisseau (9) et l'autre (32) coopère avec le dispositif de verrouillage (18).

4. Ferrure de verrouillage selon la revendication 3, caractérisée en ce que le doigt de commande (36) coopérant avec le coulisseau (9) comporte une hauteur (38) correspondant à la course à vide (39).

5. Ferrure de verrouillage selon la revendication 1, caractérisée en ce que le coulisseau (9) comporte sur sa face arrière (13) un évidement (14) delimité par un chant supérieur (15) et un chant inférieur (16).

6. Ferrure de verrouillage selon la revendication 1, caractérisée en ce que le coulisseau (9) est relié au pêne (12) par la coopération du chant supérieur (15) avec un plan-butée supérieur (40) et du chant inférieur (16) avec un plan-butée inférieur (41) du porte-pêne (11).

7. Ferrure de verrouillage selon les revendications 5 et 6, caractérisée en ce que la course à vide (39) correspond à la différence entre l'écart (43) des deux chants supérieur (15) et inférieur (16) de l'évidement (14) du coulisseau (9) et l'écart (42) des deux plans-butées (40, 41) du porte-pêne (11).

8. Ferrure de verrouillage selon les revendications 1 et 5, caractérisée en ce que le dispositif de verrouillage (18) comporte un cliquet (19) à rappel élastique coulissant dans un évidement transversal du porte-pêne (11) et présentant sur une de ses faces latérales (20) une dent saillante (21) coopérant avec au moins une encoche (22) réalisée dans le boîtier (6).

9. Ferrure de verrouillage selon la revendication 8, caractérisée en ce que le cliquet (19) comporte sur l'autre face latérale (23) un trou borgne (24) dans lequel est engagée une des extrémités (25) d'un élément élastique (26) interposé entre le cliquet (19) et le boîtier (6).

10. Ferrure de verrouillage selon la revendication 8, caractérisée en ce que le cliquet (19) comporte sur sa face supérieur (28) un évidement (29) dans lequel se loge le doigt de commande (32) du moyen de commande (33).

## Patentansprüche

1. Verriegelungsbeschlag für den Schiebeflügel eines Fensters, Tür od. dgl., der in seinem Gehäuse (6) ein Gleitstück (9), das mit einem Riegel (12) zum Verriegeln desselben in seiner vorspringenden Stellung verbunden ist, und eine Verriegelunsvorrichtung (18) aufweist, die mit einem Gesperre (19) ausgestattet ist, das zumindest einen vorspringenden Zahn (21) aufweist und zugleich durch einen mit dem Gleitstück (9) verbundenen Griff (10) und durch ein Betätigungsmittel (33) der Verriegelungsvorrichtung (18) betätigbar ist, wobei ein Leerweg (39) des Gleitstückes (9) vor dem Betätigen des Riegels (12) vorhanden ist, dadurch gekennzeichnet, daß die Verriegelungsvorrichtung (18) und das Betätigungsmittel (33) derselben, bezogen auf die Bewegungsrichtung des Gleitstückes (9) untereinander angeordnet sind.

2. Verriegelungsbeschlag nach Anspruch 1, dadurch gekennzeichnet, daß das Betätigungsmittel (33) um eine senkrecht zur Bewegungsrichtung des Gleitstückes (9) verlaufende Drehachse (35) schwenkt.

3. Verriegelungsbeschlag nach Anspruch 1, dadurch gekennzeichnet, daß das Betätigungsmittel (33) zwei Betätigungsfinger (32, 36) aufweist, von denen einer (36) mit dem Gleitstück (9) und der andere (32) mit der Verriegelungsvorrichtung (18) zusammenwirkt.

4. Verriegelungsbeschlag nach Anspruch 3, dadurch gekennzeichnet, daß der mit einem Gleitstück (9) zusammenwirkende Betätigungsfinger (36) eine Höhe (38) hat, die dem Leerweg (39) entspricht.

5. Verriegelungsbeschlag nach Anspruch 1, dadurch gekennzeichnet, daß das Gleitstück (9) an seiner Hinterseite (13) eine Ausnehmung (14) aufweist, die durch eine obere Kante (15) und durch eine untere Kante (16) begrenzt ist.

6. Verriegelungsbeschlag nach Anspruch 1, dadurch gekennzeichnet, daß das Gleitstück (9) mit dem Riegel (12) durch das Zusammenwirken der oberen Kante (15) mit einem ebenen oberen Anschlag (40) und der unteren Kante (16) mit einem ebenen unteren Anschlag (41) des Riegelträgers (11) in Verbindung steht.

7. Verriegelungsbeschlag nach den Ansprüchen 5 und 6, dadurch gekennzeichnet, daß der Leerweg (39) der Differenz zwischen dem Abstand (43) der oberen Kante (15) und der unteren Kante (16) der Ausnehmung (14) des Gleitstückes (9) und dem Abstand (42) der beiden ebenen Anschläge (40, 41) des Riegelträgers (11) entspricht.

8. Verriegelungsbeschlag nach Anspruch 1 und 5, dadurch gekennzeichnet, daß die Verriegelungsvorrichtung (18) ein Gesperre (19) mit Federvorspannung aufweist, das in einer Ausnehmung quer zum Riegelträger (11) gleitet und auf einer seiner Seitenflächen (20) einen vorspringenden Zahn (21) hat, der mit zumindest einer Aussparung (22) im Gehäuse (6) zusammenwirkt.

9. Verriegelungsbeschlag nach Anspruch 8, dadurch gekennzeichnet, daß das Gesperre (19) auf der anderen Seitenfläche (23) ein Sackloch (24) aufweist, in welches eines der Enden (25) eines Federelementes (26) eingreift, das zwischen dem Gesperre (19) und dem Gehäuse (6) eingeschaltet ist.

10. Verriegelungsbeschlag nach Anspruch 8, dadurch gekennzeichnet, daß das Gesperre (19) auf seiner Oberseite (28) eine Ausnehmung (29) aufweist, in welche der Betätigungsfinger (32) des Betätigungsmittels eingreift.

## Claims

1. Fastener for sliding doors, windows or similar comprising, in its case (6), a slide (9) connected to a bolt (12) for locking the latter in its salient position, a locking device (18) provided with a catch (19) presenting at least one salient tooth (21) and activated both by a handle (10) in one piece with the slide (9) and by a means of control (33) of the locking device (18) presenting an idle stroke (39) of the slide (9) before driving the bolt (12), characterized by the fact that the locking device (18) and the means of control (33) of the latter are situated one below the other in the direction of displacement of the slide (9).

2. Fastener according to claim 1, characterized by the fact that the means of control (33) pivots around an axis of rotation (35) perpendicular to the direction of displacement of the slide (9).

3. Fastener according to claim 1, characterized by the fact that the means of control (33) comprises two control pins (32, 36) of which one (36) cooperates with the slide (9) and the other (32) cooperates with the locking device (18).

4. Fastener according to claim 3, characterized by the fact that the control pin (36) cooperating with the slide (9) comprises a height (38) corresponding to the idle stroke (39).

5. Fastener according to claim 1, characterized by the fact that the slide (9) has on its rear face (13) a recess (14) bounded by an upper (15) and a lower (16) edge.

6. Fastener according to claim 1, characterized by the fact that the slide (9) is connected to the bolt (12) by the cooperation of the upper edge (16) with a lower thrust plate (41) of the bolt holder (11).

7. Fastener according to claims 5 and 6, characterized by the fact that the idle stroke (39) corresponds to the difference between the separation (43) of the two upper (15) and lower (16) edges of the recess (14) of the slide (9) and the separation (42) of the two thrust plates (40, 41) of the bolt holder 11.

8. Fastener according to claims 1 and 5, characterized by the fact that the locking device (18) comprises a catch (19) with elastic drawback sliding in a transveral recess of the bolt holder (11) and presenting on one of its lateral faces (20) a salient tooth (21) cooperating with at least one notch (22) made in the case (6).

9. Fastener according to claim 8, characterized by the fact that the catch (19) comprises on the other lateral face (23) a recessed hole (24) in which is engaged one of the extremities (25) of an elastic element (26) interposed between the catch (19) and the case (6).

10. Fastener according to claim 8, characterized by the fact that the catch (19) comprises on its upper face (28) a recess (29) in which is housed the control pin (32) of the means of control (33).
